# EUROPÄISCHE PATENTSCHRIFT

(11) **EP 4 355 498 B1**
(45) Veröffentlichungstag und Bekanntmachung des Hinweises auf die Patenterteilung: **27.08.2025**
(21) Anmeldenummer: 22751744.8
(22) Anmeldetag: 21.07.2022
(51) Int. Cl.: B05C 5/02, B01F 25/4314, B05C 11/10, B01F 35/511, B01F 35/71

(54) **VORRICHTUNG UND VERFAHREN ZUM AUFTRAGEN EINES MINDESTENS ZWEIKOMPONENTIGEN VISKOSEN MATERIALS AUF WERKSTÜCKE**
DEVICE AND METHOD FOR APPLYING AN AT LEAST TWO-COMPONENT VISCOUS MATERIAL TO WORKPIECES
DISPOSITIF ET PROCÉDÉ SERVANT À APPLIQUER UN MATÉRIAU VISQUEUX À AU MOINS DEUX COMPOSANTS SUR DES PIÈCES À USINER

(30) Priorität: 04.08.2021 DE 102021120274
(43) Veröffentlichungstag der Anmeldung: 24.04.2024
(73) Patentinhaber: Atlas Copco IAS GmbH, 75015 Bretten (DE)
(72) Erfinder: SAUER, Michael, 75015 Bretten (DE); JENZ, Adrian, 76229 Karlsruhe (DE); MESSENBRINK, Christian, 76297 Stutensee (DE)
(74) Vertreter: Patentanwälte Bregenzer und Reule Partnerschaftsgesellschaft mbB
(86) Internationale Anmeldenummer: PCT/EP2022/070453
(87) Internationale Veröffentlichungsnummer: WO 2023/011928

(56) Entgegenhaltungen:
- US-A1- 2005 103 889
- US-A1- 2015 174 541

## Beschreibung

Die Erfindung betrifft eine Vorrichtung zum Auftragen eines mindestens zweikomponentigen viskosen Materials auf Werkstücke gemäß Oberbegriff des Anspruchs 1.

Solche Vorrichtungen (vgl. US 2015/174541 A1) werden insbesondere im Fahrzeugbau eingesetzt und dienen dazu, ein viskoses Material durch die Mischung von mindestens zwei Komponenten herzustellen und dieses auf ein Werkstück aufzutragen. Insbesondere kommen solche Vorrichtungen beim Auftragen von zweikomponentigen Klebstoffen zum Einsatz. Ein weiteres Anwendungsgebiet, das in jüngster Zeit an Bedeutung gewonnen hat, ist das Auftragen von Brandschutzmassen auf Batteriegehäuse von Elektrofahrzeugen. Solche Brandschutzmassen stehen derzeit nur als mindestens zweikomponentige Stoffe zur Verfügung. Bekannte Vorrichtungen dieser Art weisen eine Dosiereinheit auf, durch die sich eine der Zahl der Komponenten des viskosen Materials entsprechende Zahl von Materialzuführkanälen erstrecken. Jeder der Materialzuführkanäle ist durch ein Dosierventil sperrbar und freigebbar, um jede Komponente exakt dosieren zu können. Durch jeden der Materialzuführkanäle wird eine der Komponenten dosiert in einen Statikmischer eingeleitet, in dem die Komponenten unter Bildung des viskosen Materials vermischt werden. Der Statikmischer weist ein Mischrohr auf, in dem zumeist eine Mischwendel angeordnet ist, und das einen Materialeinlass an seinem ersten Ende und einen Materialauslass an seinem zweiten Ende aufweist. Das Mischrohr ist in einem stabilen Außenrohr aufgenommen, das das Mischrohr beim Anliegen hoher Materialdrücke stützt. An den Materialauslass ist eine Auftragsdüse zur Abgabe des viskosen Materials angeschlossen, welche eine Auftragsöffnung aufweist, aus der das Material abgegeben wird. Aus der US 2005/103889 A1 ist die Verwendung von Dichtungen in Form von Ringen bekannt.

Solche Vorrichtungen werden seit Jahren erfolgreich zum Auftragen zwei- oder mehrkomponentiger Materialien auf Werkstücke eingesetzt. Es wird jedoch gelegentlich kritisiert, dass bei manchen Anwendungen viskoses Material zwischen das Mischrohr und das Außenrohr eindringt, das einen Austausch des Mischrohrs erschwert. Des weiteren wird gelegentlich kritisiert, dass der Beginn und/oder das Ende einer Auftragsbahn des viskosen Materials nicht hinreichend genau in Form und/oder Größe definiert werden kann.

Es ist daher Aufgabe der Erfindung, eine Vorrichtung der eingangs genannten Art derart weiterzubilden, dass die Abdichtung am Materialeinlass und am Materialauslass verbessert wird.

Diese Aufgabe wird erfindungsgemäß durch eine Vorrichtung mit den Merkmalen des Anspruchs 1 gelöst. Vorteilhafte Weiterbildungen der Erfindung sind Gegenstand der abhängigen Ansprüche.

Die Erfindung geht von dem Grundgedanken aus, dass die bei einer solchen Vorrichtung verwendeten Mischrohre ohnehin nur wenige Stunden verwendbar sind, bevor sie sich mit aushärtendem Material zusetzen. Das Mischrohr muss dann ausgetauscht werden, wobei das mit ausgehärtetem Material zugesetzte Mischrohr entsorgt wird. Ein solcher Wegwerfartikel wird daher in der Regel aus Kunststoff gefertigt und kann hohen Drücken nicht standhalten. Aus diesem Grund ist das Mischrohr in einem stabilen Außenrohr aufgenommen, das vorzugsweise aus Metall gefertigt ist. Das Außenrohr, an dessen Innenfläche das Mischrohr insbesondere bei druckbeaufschlagter Einleitung der Komponenten mit seiner Mantelfläche vorzugsweise über seine gesamte Länge anliegt, stützt das Mischrohr beim Anliegen hoher Materialdrücke. Das Mischrohr ist vorzugsweise lose oder lösbar im Außenrohr aufgenommen, so dass es aus diesem entnommen und der Entsorgung zugeführt werden kann, während das Außenrohr wiederverwendet werden kann. Vorteilhaft wird das Mischrohr mit etwas Spiel in das Außenrohr eingesetzt, um es leicht einsetzen und leicht wieder entnehmen zu können. Typischerweise ist sein Außendurchmesser weniger Zehntel Millimeter kleiner als der Innendurchmesser des Außenrohrs. Es legt sich dann durch elastische Aufdehnung mit seiner Mantelfläche an die Innenfläche des Außenrohrs an, wenn der Druck in seinem Inneren auf einige bar, beispielsweise etwa 5 bar, ansteigt. Erfindungsgemäß wird durch die Abdichtung mittels umlaufender Schneidkanten dem Problem Rechnung getragen, dass bei nicht hinreichender Abdichtung viskoses Material bzw. seine Komponenten am Materialeinlass oder am Materialauslass in die Umgebung austreten und zwischen das Mischrohr und das Außenrohr eindringen kann, so dass die beiden Rohre nicht mehr voneinander getrennt werden können. Der Erfindung liegt somit der Gedanke zugrunde, dass die Schneidkanten jeweils in eine Stirnfläche am regelmäßig aus weichem Kunststoff gefertigten Mischrohr einschneiden und somit hervorragend abdichten. Da das Mischrohr ein Wegwerfteil ist, ist seine Beschädigung durch die Schneidkanten nicht relevant.

Vorteilhaft ist eine erste der beiden Schneidkanten mit der Dosiereinheit verbunden, während die zweite der beiden Schneidkanten mit einem den Materialauslasskanal aufweisenden Endstück verbunden ist. Das Endstück kann dabei die Auftragsdüse, das Auslassventil und gegebenenfalls weitere Bauteile aufweisen. Weiter wird bevorzugt, dass die Dosiereinheit und das Endstück jeweils mittels eines Schnellspanners lösbar mit dem Außenrohr verbunden sind. Ein Schnellspanner ermöglicht die Ausübung einer großen Kraft, so dass die Schneidkanten in die Stirnflächen einschneiden können. Zudem ermöglicht er eine schnelle Lösung der Verbindung, wenn das Mischrohr ausgetauscht werden soll.

Gemäß einer vorteilhaften Weiterbildung sind die Dosiereinheit und das Endstück mittels einer Verbindungseinrichtung lösbar miteinander verbunden. Die Verbindungseinrichtung weist zweckmäßig ein mit der Dosiereinheit verbundenes erstes Verbindungsteil und ein mit dem Endstück verbundenes zweites Verbindungsteil auf, wobei das erste und das zweite Verbindungsteil mittels einer Führungseinrichtung gegeneinander längs verschieblich sind. Dies ermöglicht eine bessere Positionierung der Bauteile zueinander, so dass bei einem Mischerwechsel eine Vorzentrierung der Bauteile zueinander erfolgt. Zweckmäßig weist die Führungseinrichtung einen Endanschlag auf, der eine Endstellung des Endstücks bezüglich der Dosiereinheit definiert, in der die Schneidkanten in die Stirnflächen am Mischrohr einschneiden. Die Endstellung wird beim Spannen der Schnellspanner zweckmäßig erreicht oder nahezu erreicht. Diese Maßnahme erleichtert den Zusammenbau, da durch sie sichergestellt wird, dass durch Einschneiden der Schneidkanten in die Stirnflächen des Mischrohrs eine hinreichende Abdichtung erzielt wird, wenn sich das Endstück bezüglich der Dosiereinheit in der Endstellung befindet oder sich dieser nähert. Vorteilhaft weist die Führungseinrichtung einen weiteren Endanschlag auf, der eine weitere Endstellung des Endstücks bezüglich der Dosiereinheit definiert, in der die Schneidkanten in einem Abstand zueinander angeordnet sind, der größer ist als der gegenseitige Abstand der Stirnflächen am Mischrohr. Ein Lösen der Verbindung zwischen der Dosiereinheit und dem Außenrohr sowie zwischen dem Endstück und dem Außenrohr ermöglicht dann, dass sich das Endstück bezüglich der Dosiereinheit in die weitere Endstellung bewegt, aber nach wie vor mit ihr verbunden bleibt und nicht beiseitegelegt werden muss, wodurch der Zusammenbau wiederum erleichtert wird.

Gemäß einer vorteilhaften Weiterbildung der Erfindung ist jedem Dosierventil ein durch das betreffende Dosierventil sperrbarer und freigebbarer Materialzuführkanal zugeordnet, die Materialzuführkanäle münden in den Materialeinlass und die Vorrichtung weist eine an den Materialauslass angeschlossene, eine Auftragsöffnung zur Abgabe des viskosen Materials aufweisende Auftragsdüse und ein Auslassventil zum Sperren und Freigeben eines sich vom Materialauslass zur Auftragsöffnung erstreckenden Materialauslasskanals auf. Dieser Weiterbildung liegt der Gedanke zugrunde, mit dem Auslassventil den Materialauslasskanal so lange sperren zu können, bis sich in ihm ein hinreichender Vordruck des viskosen Materials aufgebaut hat, so dass ein genauerer Materialauftrag ermöglicht wird. Desweiteren kann der Materialauftrag durch Sperren des Materialauslasskanals mittels des Auslassventils gezielt beendet werden, ohne dass Materialreste in undefinierbarer Menge oder Form aus der Auftragsöffnung austreten. Zu diesem Zweck ist vorteilhaft eine Steuereinrichtung vorgesehen, die das Auslassventil zum Sperren und Freigeben des Materialauslasskanals ansteuert. Zweckmäßig ist ein Drucksensor zur Messung des Drucks des viskosen Materials im Materialauslasskanal vorgesehen. Durch die Druckmessung im Materialauslasskanal kann ein vor dem Auslassventil anstehender Vordruck des viskosen Materials gezielt aufgebaut werden. Die Steuereinrichtung kann das Auslassventil dann in Abhängigkeit vom vom Drucksensor gemessenen Druck ansteuern. Es ist jedoch auch möglich, dass die Steuereinrichtung das Auslassventil in Abhängigkeit von der Ansteuerung der Dosierventile ansteuert. Insbesondere kann vorgesehen sein, dass das Auslassventil zur Freigabe des Materialauslasskanals nur geöffnet wird, wenn der vom Drucksensor gemessene Druck einen Sollwert erreicht oder übersteigt. Alternativ oder ergänzend kann vorgesehen sein, dass die Steuereinrichtung das Auslassventil zur Freigabe des Materialauslaßkanals mit einer vorbestimmten Zeitverzögerung nach der Freigabe der Materialzuführkanäle durch die Dosierventile ansteuert. Besonders bevorzugt wird ein Verfahren, bei dem das Auslassventil frühestens eine vordefinierte Zeitspanne nach dem Öffnen der Dosierventile geöffnet wird, jedoch grundsätzlich nur dann, wenn ein vorbestimmter Vordruck im Materialauslasskanal gemessen wird. Um den Druck des viskosen Materials bis zum Ende des Materialauftrags konstant zu halten, wird bevorzugt, dass die Steuereinrichtung zum Ende eines Materialauftrags zuerst das Auslassventil zum Sperren des Materialauslasskanals und dann die Dosierventile zum Sperren der Materialzuführkanäle ansteuert oder das Auslassventil und die Dosierventile gleichzeitig ansteuert.

Im Folgenden wird die Erfindung anhand eines in der Zeichnung schematisch dargestellten Ausführungsbeispiels näher erläutert. Es zeigen
- Fig. 1: eine Vorrichtung zum Auftragen eines zweikomponentigen viskosen Materials auf Werkstücke in perspektivischer Darstellung;
- Fig. 2a bis c: die Vorrichtung gemäß Fig. 1 in einem Längsschnitt sowie Detaildarstellungen W und X und
- Fig. 3: eine Detaildarstellung der Vorrichtung gemäß Fig. 1

Die in der Zeichnung dargestellte Vorrichtung 10 dient dem Auftragen eines zweikomponentigen viskosen Materials auf Werkstücke, hier insbesondere dem Auftragen einer zweikomponentigen Brandschutzmasse auf Batteriegehäuse von Elektrofahrzeugen. Sie weist eine Dosiereinheit 12 auf sowie einen Statikmischer 14, in den die beiden Komponenten dosiert und druckbeaufschlagt eingeleitet werden, und an den sich ein Endstück 16 anschließt, das eine Auftragsdüse 18 mit einer Auftragsöffnung 20 aufweist, aus der das viskose Material austritt und auf die Werkstücke aufgetragen wird.

Durch die Dosiereinheit 12 erstrecken sich in der Zeichnung nicht näher dargestellte Materialzuführkanäle, wobei für jede der beiden Komponenten ein Materialzuführkanal vorgesehen ist. Die Dosiereinheit 12 weist zudem zwei als Nadelventile ausgebildete Dosierventile 22 auf, wobei jedes einem der Materialzuführkanäle zugeordnet ist und dazu dient, diesen zu sperren oder zur Durchleitung der betreffenden Komponente freizugeben. Der Statikmischer 14 weist ein Außenrohr 24 aus Metall und ein im Außenrohr 24 aufgenommenes Mischrohr 26 aus Kunststoff auf, welches an seinem der Dosiereinheit 12 zugewandten ersten Ende einen Materialeinlass 28 aufweist, in den die Materialzuführkanäle münden. Diese können direkt in den Materialeinlass 28 münden oder vor der Einmündung in einen zentralen Zuführkanal zusammengeführt werden, der wiederum in den Materialeinlass 28 mündet. An einem dem ersten Ende abgewandten und dem Endstück 16 zugewandten zweiten Ende weist das Mischrohr 26 einen Materialauslass 30 auf, der in einen durch das Endstück 26 bis zur Auftragsöffnung 20 verlaufenden Materialauslasskanal 32 mündet. Um die Komponenten besser zum viskosen Material zu vermischen, ist im Inneren des Mischrohrs 26 eine Mischwendel 34 angeordnet. Das Mischrohr 26 ist mit einem geringen Spiel im Außenrohr 24 aufgenommen und legt sich, sobald der Druck in seinem Inneren mehrere bar erreicht, durch elastische Aufdehnung mit seiner Mantelfläche 36 über seine gesamte Länge an einer Innenfläche 38 des Außenrohrs 24 an, so dass es am Außenrohr 24 abgestützt ist, um auch höhere Drücke des in ihm befindlichen Materials aushalten zu können.

Das Endstück 16 weist ein als Nadelventil ausgebildetes Auslassventil 40 auf, das dazu dient, den Materialauslasskanal 32 freizugeben oder zu sperren. Es weist zudem einen an den Statikmischer 14 anschließenden Grundkörper 42 auf, der die Auftragsdüse 18 trägt, und an dem das Auslassventil 40 montiert ist. Das Endstück 16 weist weiter einen Drucksensor 44 auf, mit dem der im Materialauslasskanal 32 herrschende Druck des viskosen Materials gemessen wird. Die vom Drucksensor 44 ermittelten Druckmesswerte werden an eine in der Zeichnung nicht näher dargestellte Steuereinrichtung übermittelt.

Die Dosiereinheit 12 und das Endstück 16 sind mit dem Statikmischer 14 jeweils mittels eines Schnellspanners 46 verbunden, so dass ein schneller Wechsel des Statikmischers 14 ermöglicht wird. Sobald sich das Mischrohr 26 in nicht mehr zu tolerierendem Ausmaß mit aushärtendem bzw. ausgehärtetem Material zugesetzt hat, werden die beiden Schnellspanner 46 gelöst, und der Statikmischer 14 wird gegen einen neuen Statikmischer ausgetauscht. Das durch das Material zugesetzte Mischrohr 26 wird dann aus dem Außenrohr 24 entnommen und entsorgt, während das Außenrohr 24 mit einem neuen Mischrohr bestückt wird, wodurch ein neuen Statikmischer entsteht. Um an den Übergängen von der Dosiereinheit 12 zum Statikmischer 14 sowie vom Statikmischer 14 zum Endstück 16 einen Austritt des viskosen Materials bzw. seiner Komponenten in die Umgebung zu verhindern, sind dort jeweils Dichtungen 48 angeordnet. Diese weisen jeweils eine rings umlaufende und in Draufsicht kreisringförmige Schneidkante 50 auf, wobei jeweils eine Schneidkante 50 an der Dosiereinheit 12 und am Endstück 16 befestigt ist. Mittels der Schnellspanner 46 ist der Statikmischer 14 so zwischen der Dosiereinheit 12 und dem Endstück 16 eingespannt, dass die Schneidkanten 50 jeweils kraftbeaufschlagt in eine Stirnfläche 52 des Mischrohrs 26 einschneiden und eine gute Abdichtung am Materialeinlass 28 und am Materialauslass 30 gegenüber der Umgebung bewirken.

Die Vorrichtung 10 weist zudem eine die Dosiereinheit 12 und das Endstück 16 miteinander verbindende Verbindungseinrichtung 54 auf, die ein an der Dosiereinheit 12 montiertes erstes Verbindungsteil 56 und ein am Endstück 16 montiertes zweites Verbindungsteil 58 aufweist. Ein mit dem ersten Verbindungsteil 56 verbundenes Anschlußstück 60 dient der Montage der Vorrichtung 10 an einem Roboterarm. Die Verbindungseinrichtung 54 weist zudem eine Führungseinrichtung 62 auf, welche ein begrenztes Verschieben der Verbindungsteile 56, 58 ermöglicht. Die Führungseinrichtung 62 weist ein Langloch 64 im zweiten Verbindungsteil 58 sowie eine in das Langloch 64 eingreifende langgestreckte Erhebung 66 am ersten Verbindungsteil 56 auf. Die Anlage eines der Dosiereinheit 12 zugewandten ersten Endes 68 der Erhebung an einem ihm zugewandten ersten Ende 70 des Langlochs 64 definiert einen Endanschlag, der sich dadurch auszeichnet, dass die Schneidkanten 50 in einem Abstand zueinander angeordnet sind, der kleiner ist als der gegenseitige Abstand der Stirnflächen 52, so dass sie in die Stirnflächen 52 einschneiden. Ein weiterer Endanschlag wird durch das der Dosiereinheit 12 abgewandte zweite Ende 72 der Erhebung 66 und das diesem zugewandte zweite Ende 74 des Langlochs 64 definiert. Befinden sich die Verbindungsteile 56, 58 in der durch den weiteren Endanschlag definierten Position, so sind die Schneidkanten 50 in einem gegenseitigen Abstand zueinander angeordnet, der größer ist als der gegenseitige Abstand der Stirnflächen 52, so dass die Dichtwirkung aufgehoben ist und der Statikmischer 14 zwischen der Dosiereinheit 12 und dem Endstück 16 herausgenommen werden kann. Ein Austausch des Statikmischers 14 ist dann möglich, ohne die Verbindung zwischen der Dosiereinheit 12 und dem Endstück 16 zu lösen. Diese bleiben mittels der Verbindungseinrichtung 54 miteinander verbunden.

Zum Auftragen des viskosen Materials auf Werkstücke werden zunächst die Dosierventile 22 geöffnet, so dass die Komponenten dosiert und druckbeaufschlagt in den Statikmischer 14 eingeleitet werden. In der Regel wird vor dem Öffnen der Dosierventile 22 vor diesen ein Vordruck aufgebaut. Das Öffnen des Auslassventils 40 erfolgt dann, wenn im Materialauslasskanal 32 vor dem Auslassventil 40 ein hinreichender Vordruck aufgebaut worden ist. Dies ist in der Regel kurze Zeit nach dem Öffnen der Dosierventile 22 der Fall, so dass die Steuereinrichtung das Auslassventil 40 zeitverzögert nach den Dosierventilen 22 zum Öffnen ansteuern kann. Mittels des Drucksensors 44 kann zudem der im Materialauslasskanal 32 anstehende Druck gemessen werden. Der gemessene Druck wird dann an die Steuereinrichtung übermittelt, welche prüft, ob der gemessene Druck einen vorgegebenen Sollwert zumindest erreicht. Ist dies der Fall, so wird das Auslassventil 40 zum vorgegebenen Zeitpunkt nach dem Öffnen der Dosierventile 22 geöffnet. Ist dies nicht der Fall, so bleibt das Auslassventil 40 noch geschlossen, bis der vom Drucksensor 44 gemessene Druck den Sollwert erreicht. Es ist jedoch auch möglich, den Drucksensor 44 wegzulassen und das Auslassventil 40 ausschließlich über die vorgegebene Zeitverzögerung nach den Dosierventilen 22 zu öffnen. Nach dem Ende des Auftragsvorgangs wird das Auslassventil 40 geschlossen und damit der Materialauslasskanal 32 gesperrt. Gleichzeitig oder mit kurzer Verzögerung werden dann die Dosierventile 22 geschlossen und die Materialzuführkanäle gesperrt.

Zusammenfassend ist folgendes festzuhalten: Die Erfindung betrifft eine Vorrichtung 10 zum Auftragen eines mindestens zweikomponentigen viskosen Materials auf Werkstücke mit einer Dosiereinheit 12, die eine der Zahl der Komponenten des viskosen Materials entsprechende Zahl von Dosierventilen 22 aufweist, mit einem Statikmischer 14, der ein Mischrohr 26 zum Vermischen der Komponenten beim Durchleiten von einem Materialeinlass 28 an seinem ersten Ende zu einem Materialauslass 30 an seinem zweiten Ende aufweist, wobei jedem Dosierventil 22 ein durch das betreffende Dosierventil 22 sperrbarer und freigebbarer Materialzuführkanal zugeordnet ist und wobei die Materialzuführkanäle in den Materialeinlass 28 münden, und mit einer an den Materialauslass 30 angeschlossenen, eine Auftragsöffnung 20 zur Abgabe des viskosen Materials aufweisenden Auftragsdüse 18. Erfindungsgemäß ist ein Auslassventil 40 zum Sperren und Freigeben eines sich vom Materialauslass 30 zur Auftragsöffnung 20 erstreckenden Materialauslasskanals 32 vorgesehen.

## Patentansprüche

1. Vorrichtung zum Auftragen eines mindestens zweikomponentigen viskosen Materials auf Werkstücke mit einer Dosiereinheit (12), die eine der Zahl der Komponenten des viskosen Materials entsprechende Zahl von Dosierventilen (22) aufweist, und mit einem Statikmischer (14), der ein Mischrohr (26) zum Vermischen der mittels der Dosiereinheit (12) in einen Materialeinlass (28) an seinem ersten Ende eingeleiteten Komponenten beim Durchleiten vom Materialeinlass (28) zu einem Materialauslass (30) an seinem zweiten Ende und ein Außenrohr (24) aufweist, wobei das Mischrohr (26) im Außenrohr (24) aufgenommen ist und am Materialeinlass (28) und am Materialauslass (30) jeweils mittels einer Dichtung (48) gegenüber der Umgebung abgedichtet ist, **dadurch gekennzeichnet, dass** die Dichtungen (48) jeweils eine rings umlaufende Schneidkante (50) aufweisen und dass die Schneidkanten (50) aufeinander zu kraftbeaufschlagt jeweils in eine Stirnfläche (52) am Mischrohr (26) einschneiden.

2. Vorrichtung nach Anspruch 1, **dadurch gekennzeichnet, dass** eine erste der beiden Schneidkanten (50) mit der Dosiereinheit (12) verbunden ist und dass die zweite der beiden Schneidkanten (50) mit einem den Materialauslasskanal (32) aufweisenden Endstück (16) verbunden ist, wobei die Dosiereinheit (12) und das Endstück (16) vorzugsweise jeweils mittels eines Schnellspanners (46) lösbar mit dem Außenrohr (24) verbunden sind.

3. Vorrichtung nach Anspruch 2, **dadurch gekennzeichnet, dass** die Dosiereinheit (12) und das Endstück (16) mittels einer Verbindungseinrichtung (54) lösbar miteinander verbunden sind.

4. Vorrichtung nach Anspruch 3, **dadurch gekennzeichnet, dass** die Verbindungseinrichtung (54) ein mit der Dosiereinheit (12) verbundenes erstes Verbindungsteil (56) und ein mit dem Endstück (16) verbundenes zweites Verbindungsteil (58) aufweist, wobei das erste und das zweite Verbindungsteil (56, 58) mittels einer Führungseinrichtung (62) gegeneinander längsverschieblich sind.

5. Vorrichtung nach Anspruch 4, **dadurch gekennzeichnet, dass** die Führungseinrichtung (62) einen Endanschlag aufweist, der eine Endstellung des Endstücks (16) bezüglich der Dosiereinheit (12) definiert, in der die Schneidkanten (50) in die Stirnflächen (52) am Mischrohr (26) einschneiden.

6. Vorrichtung nach Anspruch 5, **dadurch gekennzeichnet, dass** die Führungseinrichtung (62) einen weiteren Endanschlag aufweist, der eine weitere Endstellung des Endstücks (16) bezüglich der Dosiereinheit (12) definiert, in der die Schneidkanten (50) in einem Abstand zueinander angeordnet sind, der größer ist als der gegenseitige Abstand der Stirnflächen (52) am Mischrohr (26).

7. Vorrichtung nach einem der vorangehenden Ansprüche, **dadurch gekennzeichnet, dass** das Mischrohr (26) insbesondere bei druckbeaufschlagter Einleitung der Komponenten in das Mischrohr (26) und vorzugsweise über seine gesamte Länge mit seiner Mantelfläche (36) an einer Innenfläche (38) des Außenrohrs (24) anliegt und vorzugsweise lose oder lösbar im Außenrohr (24) aufgenommen ist.

8. Vorrichtung nach einem der vorangehenden Ansprüche, **dadurch gekennzeichnet, dass** das Außenrohr (24) aus Metall gefertigt ist.

9. Vorrichtung nach einem der vorangehenden Ansprüche, **dadurch gekennzeichnet, dass** jedem Dosierventil (22) ein durch das betreffende Dosierventil (22) sperrbarer und freigebbarer Materialzuführkanal zugeordnet ist, dass die Materialzuführkanäle in den Materialeinlass (28) münden und dass die Vorrichtung eine an den Materialauslass (30) angeschlossene, eine Auftragsöffnung (20) zur Abgabe des viskosen Materials aufweisende Auftragsdüse (18) und ein Auslassventil (40) zum Sperren und Freigeben eines sich vom Materialauslass (30) zur Auftragsöffnung (20) erstreckenden Materialauslasskanals (32) aufweist.

10. Vorrichtung nach Anspruch 9, **gekennzeichnet durch** einen Drucksensor (44) zur Messung des Drucks des viskosen Materials im Materialauslasskanal (32) und/oder eine Steuereinrichtung zur Ansteuerung des Auslassventils (40) in Abhängigkeit von der Ansteuerung der Dosierventile (22) und/oder in Abhängigkeit vom vom Drucksensor (44) gemessenen Druck.

11. Verfahren zum Auftragen eines mindestens zweikomponentigen viskosen Materials auf Werkstücke mittels einer Vorrichtung (10) nach einem der vorangehenden Ansprüche, wobei jede der Komponenten druckbeaufschlagt über einen Materialzuführkanal der Dosiereinheit (12) zugeleitet wird, welche eine der Zahl der Komponenten des viskosen Materials entsprechende Zahl von Dosierventilen (22) zum Freigeben und Sperren jeweils eines der Materialzuführkanäle aufweist, wobei mittels der Dosiereinheit (12) die Komponenten in den Materialeinlass (28) des Mischrohrs (26) des Statikmischers (14) dosiert eingeleitet werden, wobei die Komponenten im Statikmischer (14) zum viskosen Material vermischt werden, welches aus dem Materialauslass (30) des Mischrohrs (26) in einen sich zu einer Auftragsöffnung (20) einer Auftragsdüse (18) erstreckenden Materialauslasskanal (32) ausgeleitet wird, und wobei mittels einer Steuereinrichtung ein Auslassventil (40) zum Sperren und Freigeben des Materialauslasskanals (32) angesteuert wird.

12. Verfahren nach Anspruch 11, **dadurch gekennzeichnet, dass** mittels eines Drucksensors (44) der Druck des viskosen Materials im Materialauslasskanal (32) stromaufwärts vom Auslassventil (40) gemessen wird, dass die Druckmesswerte an die Steuereinrichtung übermittelt werden und dass die Steuereinrichtung das Auslassventil (40) in Abhängigkeit von den Druckmesswerten ansteuert.

13. Verfahren nach Anspruch 12, **dadurch gekennzeichnet, dass** das Auslassventil (40) zur Freigabe des Materialauslasskanals (32) nur geöffnet wird, wenn der vom Drucksensor gemessene Druck einen Sollwert erreicht oder übersteigt.

14. Verfahren nach einem der Ansprüche 11 bis 13, **dadurch gekennzeichnet, dass** die Steuereinrichtung das Auslassventil (40) zur Freigabe des Materialauslaßkanals (32) mit einer vorbestimmten Zeitverzögerung nach der Freigabe der Materialzuführkanäle durch die Dosierventile (22) ansteuert.

15. Verfahren nach einem der Ansprüche 11 bis 14, **dadurch gekennzeichnet, dass** die Steuereinrichtung zum Ende eines Materialauftrags zuerst das Auslassventil (40) zum Sperren des Materialauslasskanals und dann die Dosierventile (22) zum Sperren der Materialzuführkanäle ansteuert oder das Auslassventil (40) und die Dosierventile (22) gleichzeitig ansteuert.

## Claims

1. Apparatus for applying an at least two-component viscous material to workpieces, having a metering unit (12) that has a number of metering valves (22) that corresponds to the number of components of the viscous material, and having a static mixer (14) that has a mixing tube (26) for mixing the components, which are introduced, by means of the metering unit (12), into a material inlet (28) at its first end, passing through from the material inlet (28)to a material outlet (30) at its second end, and an outer tube (24), wherein the mixing tube (26) is accommodated in the outer tube (24), and sealed off, relative to the environment, at the material inlet (28) and the material outlet (30), in each instance, by means of a seal (48),
**characterized in that** the seals (48) have a circumferential cutting edge (50), in each instance, and that the cutting edges (50), when subjected to a force toward one another, cut into an end face (52) on the mixing tube (26), in each instance.

2. Apparatus according to claim 1, **characterized in that** a first one of the two cutting edges (50) is connected to the metering unit (12), and that the second one of the two cutting edges (50) is connected to an end piece (16) that has the material outlet channel (32), wherein the metering unit (12) and the end piece (16) are preferably releasably connected, by means of a quick-release mechanism (46), to the outer tube (24), in each instance.

3. Apparatus according to claim 2, **characterized in that** the metering unit (12) and the end piece (16) are releasably connected to one another by means of a connection device (54).

4. Apparatus according to claim 3, **characterized in that** the connection device (54) has a first connection part (56) connected to the metering unit (12) and a second connection part (58) connected to the end piece (16), wherein the first and the second connection part (56, 58) are longitudinally displaceable relative to one another by means of a guide device (62).

5. Apparatus according to claim 4, **characterized in that** the guide device (62) has an end stop that defines an end position of the end piece (16) relative to the metering device (12), in which position the cutting edges (50) cut into the end faces (52) on the mixing tube (26).

6. Apparatus according to claim 5, **characterized in that** the guide device (62) has a further end stop that defines a further end position of the end piece (16) relative to the metering unit (12), in which position the cutting edges (50) are arranged at a distance from one another that is greater than the reciprocal distance between the end faces (52) on the mixing tube (26).

7. Apparatus according to one of the preceding claims,
**characterized in that** the mixing tube (26) lies against an inner surface (38) of the outer tube (24) with its mantle surface (36), in particular when the components are introduced into the mixing tube (26) under pressure, and preferably over its entire length and is preferably loosely or releasably accommodated in the outer tube (24).

8. Apparatus according to one of the preceding claims,
**characterized in that** the outer tube (24) is produced from metal.

9. Apparatus according to one of the preceding claims,
**characterized in that** each metering valve (22) has a material feed channel assigned to it, which channel can be blocked and released by means of the metering valve (22) in question, that the material feed channels open into the material inlet (28), and that the apparatus has an application nozzle (18) that is connected to the material outlet (30) and has an application opening (20) for dispensing the viscous material, and an outlet valve (40) for blocking and releasing a material outlet channel (32) that extends from the material outlet (30) to the application opening (20).

10. Apparatus according to claim 9, **characterized by** a pressure sensor (44) for measuring the pressure of the viscous material in the material outlet channel (32) and/or a control device for controlling the outlet valve (40) as a function of the control of the metering valves (22) and/or as a function of the pressure measured by the pressure sensor (44).

11. Method for applying an at least two-component viscous material to workpieces by means of an apparatus (10) according to one of the preceding claims, wherein each of the components is supplied, under pressure, by way of a material feed channel to the metering unit (12), which has a number of metering valves (22) that corresponds to the number of components of the viscous material, for releasing and blocking one of the material feed channels, in each instance, wherein the components are introduced into a material inlet (28) of a mixing tube (26) of a static mixer (14) by means of the metering unit (12), in a metered manner, wherein the components are mixed in the static mixer (14) to produce the viscous material, which is passed out of a material outlet (30) of the mixing tube (26) into a material outlet channel (32) that extends to an application opening (20) of an application nozzle (18), and wherein an outlet valve (40) for blocking and releasing the material outlet channel (32) is controlled by means of a control device.

12. Method according to claim 11, **characterized in that** the pressure of the viscous material in the material outlet channel (32), upstream from the outlet valve (40), is measured by means of a pressure sensor (44), that the pressure measurement values are transmitted to the control device, and that the control device turns the outlet valve (40) on as a function of the pressure measurement values.

13. Method according to claim 12, **characterized in that** the outlet valve (40) for release of the material outlet channel (32) is only opened when the pressure measured by the pressure sensor reaches or exceeds a reference value.

14. Method according to one of claims 11 to 13, **characterized in that** the control device turns the outlet valve (40) on for release of the material outlet channel (32) with a predetermined time delay after release of the material feed channels by the metering valves (22).

15. Method according to one of claims 11 to 14, **characterized in that** the control device, at the end of a material application, first turns on the outlet valve (40) to block the material outlet channel, and then turns on the metering valves (22) for blocking the material feed channels, or turns on the outlet valve (40) and the metering valves (22) at the same time.

## Revendications

1. Dispositif pour appliquer un matériau visqueux au moins bicomposant sur des pièces, avec une unité de dosage (12) qui présente un nombre de soupapes de dosage (22) correspondant au nombre de composants du matériau visqueux, et avec un mélangeur statique (14) qui présente un tube de mélange (26) pour mélanger les composants introduits au moyen de l'unité de dosage (12) dans une entrée de matériau (28) à sa première extrémité lors du passage de l'entrée de matériau (28) vers une sortie de matériau (30) à sa deuxième extrémité, et un tube extérieur (24), le tube de mélange (26) étant reçu dans le tube extérieur (24) et étant étanchéifié par rapport à l'environnement au niveau de l'entrée de matériau (28) et au niveau de la sortie de matériau (30) au moyen d'un joint d'étanchéité (48) respectif, **caractérisé en ce que** les joints d'étanchéité (48) présentent chacun une arête de coupe (50) périphérique et **en ce que** les arêtes de coupe (50), poussées l'une vers l'autre sous l'effet d'une force, entaillent chacune une surface frontale (52) sur le tube de mélange (26).

2. Dispositif selon la revendication 1, **caractérisé en ce qu'**une première des deux arêtes de coupe (50) est reliée à l'unité de dosage (12) et **en ce que** la deuxième des deux arêtes de coupe (50) est reliée à une pièce d'extrémité (16) présentant le canal de sortie de matériau (32) ; l'unité de dosage (12) et la pièce d'extrémité (16) étant de préférence chacune reliée de manière amovible au tube extérieur (24) au moyen d'un dispositif de serrage rapide (46).

3. Dispositif selon la revendication 2, **caractérisé en ce que** l'unité de dosage (12) et la pièce d'extrémité (16) sont reliées l'une à l'autre de manière amovible au moyen d'un appareil de liaison (54).

4. Dispositif selon la revendication 3, **caractérisé en ce que** l'appareil de liaison (54) présente une première partie de liaison (56) reliée à l'unité de dosage (12) et une deuxième partie de liaison (58) reliée à la pièce d'extrémité (16), la première et la deuxième partie de liaison (56, 58) pouvant être déplacées longitudinalement l'une par rapport à l'autre au moyen d'un appareil de guidage (62).

5. Dispositif selon la revendication 4, **caractérisé en ce que** l'appareil de guidage (62) présente une butée d'extrémité qui définit une position d'extrémité de la pièce d'extrémité (16) par rapport à l'unité de dosage (12), dans laquelle les arêtes de coupe (50) entaillent les surfaces d'extrémité (52) sur le tube de mélange (26).

6. Dispositif selon la revendication 5, **caractérisé en ce que** l'appareil de guidage (62) présente une autre butée d'extrémité qui définit une autre position d'extrémité de la pièce d'extrémité (16) par rapport à l'unité de dosage (12), dans laquelle les arêtes de coupe (50) sont agencées à une distance l'une de l'autre qui est supérieure à la distance mutuelle des surfaces frontales (52) sur le tube de mélange (26).

7. Dispositif selon l'une quelconque des revendications précédentes, **caractérisé en ce que** le tube de mélange (26) s'applique par sa surface d'enveloppe (36) contre une surface intérieure (38) du tube extérieur (24), notamment lors de l'introduction sous pression des composants dans le tube de mélange (26) et de préférence sur toute sa longueur, et est de préférence reçu de manière lâche ou amovible dans le tube extérieur (24).

8. Dispositif selon l'une quelconque des revendications précédentes, **caractérisé en ce que** le tube extérieur (24) est fabriqué en métal.

9. Dispositif selon l'une quelconque des revendications précédentes, **caractérisé en ce qu'**à chaque soupape de dosage (22) est associé un canal d'amenée de matériau pouvant être bloqué et libéré par la soupape de dosage (22) concernée, **en ce que** les canaux d'amenée de matériau débouchent dans l'entrée de matériau (28) et **en ce que** le dispositif présente une buse d'application (18) raccordée à la sortie de matériau (30), présentant une ouverture d'application (20) pour la distribution du matériau visqueux, et une soupape de sortie (40) pour bloquer et libérer un canal de sortie de matériau (32) s'étendant de la sortie de matériau (30) à l'ouverture d'application (20).

10. Dispositif selon la revendication 9, **caractérisé par** un capteur de pression (44) pour mesurer la pression du matériau visqueux dans le canal de sortie de matériau (32) et/ou un appareil de commande pour commander la soupape de sortie (40) en fonction de la commande des soupapes de dosage (22) et/ou en fonction de la pression mesurée par le capteur de pression (44).

11. Procédé d'application d'un matériau visqueux au moins bicomposant sur des pièces au moyen d'un dispositif (10) selon l'une quelconque des revendications précédentes, chacun des composants étant acheminé sous pression par un canal d'amenée de matériau à l'unité de dosage (12), qui présente un nombre de soupapes de dosage (22) correspondant au nombre des composants du matériau visqueux pour libérer et bloquer respectivement l'un des canaux d'amenée de matériau ; au moyen de l'unité de dosage (12), les composants étant introduits de manière dosée dans l'entrée de matériau (28) du tube de mélange (26) du mélangeur statique (14), les composants étant mélangés dans le mélangeur statique (14) pour former le matériau visqueux, qui est évacué de la sortie de matériau (30) du tube de mélange (26) dans un canal de sortie de matériau (32) s'étendant vers une ouverture d'application (20) d'une buse d'application (18), et une soupape de sortie (40) étant commandée au moyen d'un appareil de commande pour bloquer et libérer le canal de sortie de matériau (32).

12. Procédé selon la revendication 11, **caractérisé en ce qu'**au moyen d'un capteur de pression (44), la pression du matériau visqueux est mesurée dans le canal de sortie de matériau (32) en amont de la soupape de sortie (40), **en ce que** les valeurs de mesure de pression sont transmises à l'appareil de commande et **en ce que** l'appareil de commande commande la soupape de sortie (40) en fonction des valeurs de mesure de pression.

13. Procédé selon la revendication 12, **caractérisé en ce que** la soupape de sortie (40) est ouverte pour libérer le canal de sortie de matériau (32) uniquement lorsque la pression mesurée par le capteur de pression atteint ou dépasse une valeur de consigne.

14. Procédé selon l'une quelconque des revendications 11 à 13, **caractérisé en ce que** l'appareil de commande commande la soupape de sortie (40) pour libérer le canal de sortie de matériau (32) avec un retard temporel prédéterminé après la libération des canaux d'amenée de matériau par les soupapes de dosage (22).

15. Procédé selon l'une quelconque des revendications 11 à 14, **caractérisé en ce qu'**à la fin d'une application de matériau, l'appareil de commande commande d'abord la soupape de sortie (40) pour bloquer le canal de sortie de matériau, puis les soupapes de dosage (22) pour bloquer les canaux d'amenée de matériau, ou commande simultanément la soupape de sortie (40) et les soupapes de dosage (22).
